# EUROPÄISCHE PATENTSCHRIFT

(11) **EP 0 668 440 B1**
(45) Veröffentlichungstag und Bekanntmachung des Hinweises auf die Patenterteilung: **04.03.1998**
(21) Anmeldenummer: 95100638.6
(22) Anmeldetag: 19.01.1995
(51) Int. Cl.: F02F 7/00, F01M 11/02

(54) **Brennkraftmaschine**
Internal combustion engine
Moteur à combustion interne

(30) Priorität: 18.02.1994 DE 4405188
(43) Veröffentlichungstag der Anmeldung: 23.08.1995
(73) Patentinhaber: Dr.Ing.h.c. F. Porsche Aktiengesellschaft, 70435 Stuttgart (DE)
(72) Erfinder: Distelrath, Winfried, D-70499 Stuttgart (DE); Batzill, Manfred, D-73765 Neuhausen (DE); Esch, Hans-Joachim, Dr., D-71296 Heimsheim (DE)

(56) Entgegenhaltungen:
- EP-A- 0 240 120
- DE-B- 1 149 198
- FR-A- 1 423 850
- US-A- 2 969 781
- US-A- 3 568 649

## Beschreibung

Die Erfindung bezieht sich auf eine Brennkraftmaschine, insbesondere einen Boxermotor, nach dem Oberbegriff des Anspruchs 1.

Aus der DE-AS 11 49 198 ist ein Kurbelgehäuse für eine Brennkraftmaschine bekannt, bei der eine Lagerbrückenhälfte Teil des Gehäuses ist und die weitere Lagerbrückenhälfte über Befestigungsschrauben festgesetzt wird. Die Gehäusehälften sind über durchgehende Zylinderkopfschrauben miteinander verbunden. Desweiteren ist aus der US-PS 29 69 781 ein Kurbelgehäuse bekannt, das mit der Lagerbrücke über gemeinsame Schrauben verbunden wird.

Die US-A-3 568 649 zeigt ein Kurbelgehäuse bei dem beide Lagerbrückenhälften jeweils Teile der zwei Gehäusehälften sind. Beide Gehäusehälften sind über durch die Lagerbrücke hindurchgehende Zylinderkopfschrauben mit einander und mit an beiden Seiten liegenden Zylinderköpfen verbunden.

Aufgabe der Erfindung ist es, eine Brenn raftmaschine, insbesondere einen Boxermotor zu schaffen, die einen einfachen Montageaufbau besitzt, eine Bauausführung mit verschiedenen Werkstoff ermöglicht und eine optimale Ölzuführung zu beiden Lagerstellen der Kurbelwelle gewährleistet.

Diese Aufgabe wird erfindungsgemäß durch die kennzeichnenden Merkmale des Anspruchs 1 gelöst. Weitere vorteilhafte Merkmale beinhalten die Unteransprüche.

Mit der Erfindung wird erreicht, daß die Lagerbrücke aus einem anderen Material als das Zylinderkurbelgehäuse bestehen kann und eine Montage losgelöst vom Kurbelgehäuse erfolgt. Dies wird möglich durch eine Festlegung der Lagerbrücke im Kurbelgehäuse über getrennt von den Lagerstuhlschrauben angeordnete Zylinderkopfschrauben.

An das Kurbelgehäuse sind Aufnahmen für Aggregate wie für einen Anlasser usw. mit angegossen. Ebenso sind Kühlkanäle in das Gehäuse integriert. Desweiteren weisen die beiden Gehäusehälften Wandungen zur Bildung eines Ölraumes auf, in der eine Oiiangeinrichtung mit Durchtrittsöffnungen zur Ölwanne an den Gehäusehälften angeordnet sind.

In den der Lagerbrücke zugerichteten Verbindungsflächen des Zylinderkurbelgehäuses sind Ölkanäle eingelassen, die von der ebenen Verbindungsfläche der Lagerbrücke abgedeckt werden. Der Ölkreislauf verläuft über die Ölkanäle im Zylinderkurbelgehäuse, durch Querbohrungen und Schrägbohrungen in der Lagerbrücke zu den Lagerstellen der Kurbelwelle. Über einige Bohrungen der Zylinderkopfschrauben erfolgt eine Zuführung von Öl in den Zylinderkopf, der hierzu entsprechende Schrägkanäle aufweist.

Die Trennebene des Zylinderkurbelgehäuses ist in der gleichen Trennebene wie die Lagerbrücke gelegen und verläuft durch die Kurbelwellenlagermitte. Hierdurch ergibt sich ein symmetrisches Kurbelgehäuse mit den jeweiligen Zylinderköpfen.

Ein Ausführungsbeispiel der Erfindung ist in der Zeichnung dargestellt und wird im folgenden näher beschrieben.
Es zeigen
- Fig. 1: einen Querschnitt durch ein Zylinderkurbelgehäuse mit Lagerbrücke und Zylinderköpfen im Bereich der Zylinderkopfschrauben,
- Fig. 2: einen Querschnitt gemäß Fig. 1 im Bereich der Zylinderbohrungen,
- Fig. 3: einen Schnitt durch die Lagerbrücke nach Linie III-III der Fig. 7,
- Fig. 4: eine Ansicht in Pfeilrichtung Z auf einer Anlagefläche der Lagerbrücke gemäß Fig. 3 gesehen,
- Fig. 5: eine Ansicht in Pfeilrichtung X auf die weitere Anlagefläche der Lagerbrücke gemäß Fig. 3 gesehen,
- Fig. 6: eine Ansicht auf die Ölkanäle im Kurbelgehäuse in Pfeilrichtung X in der Schnittebene Vl-VI gemäß Fig. 2 gesehen, und
- Fig. 7: eine Ansicht auf die Ölkanäle im Kurbelgehäuses in Pfeilrichtung Z in der Schnittebene VII-VII der Fig. 2 gesehen.

Eine Brennkraftmaschine, insbesondere ein Boxermotor, umfaßt im wesentlichen ein Kurbelgehäuse 1, in dem eine Lagerbrücke 2 gehalten ist. Mit dem Kurbelgehäuse 1 sind die jeweiligen Zylinderköpfe 3 und 4 verbunden. Das Kurbelgehäuse besteht beispielsweise aus einem Aluminium-Werkstoff und die Lagerbrücke besteht beispielsweise aus einem Grauguß.

Das Zylinderkurbelgehäuse 1 besteht aus Gehäusehälften 5 und 6, die eine Trennebene a-a besitzen, welche mit der Trennebene b-b der Lagerbrücke 2 übereinstimmt.

Die beiden Hälften 2a, 2b der Lagerbrücke 2 sind über gleichgerichtet angeordnete Lagerstuhlschrauben 7, 8 miteinander verbunden.

Jede Gehäusehälfte 5, 6 des Kurbelgehäuses 1 ist über Zylinderkopfschrauben 9, 10; 9a, 10a mit der Lagerbrücke 2 verspannt, wobei die Schrauben 9, 10 und 9a, 10a jeweils auch den Zylinderkopf 3, 4 am Gehäuse 1 festsetzen. Die Zylinderkopfschrauben 9, 10 sind entgegengerichtet zu den weiteren Zylinderkopfschrauben 9a, 10a angeordnet und gründen endseitig jeweils in einer Aufnahmebohrung der Lagerbrücke 2.

In der Anlagefläche 11 und 12 jeder Kurbelgehäusehälfte 6 und 5, die den ebenen Flächen 13 und 14 der Lagerbrückenhälften 2a und 2b gegenüberstehen, sind Ölkanäle 15, 16 und 17 eingelassen. Diese werden von den gegenüberstehenden ebenen Anlageflächen 13 und 14 abgedeckt, so daß sich jeweils geschlossene Ölkanäle ergeben.

Die Ölkanäle 15 und 16 sind untereinander über einen ersten gehäuseseitigen Kanal 18 und der Ölkanal 15 der einen Gehäusehälfte 6 ist mit dem Ölkanal 17 der weiteren Gehäusehälfte 5 über mindestens zwei Querkanäle 19 und 20 in der Lagerbrücke 2 verbunden. Von diesen Kanälen 19, 20 sowie vom Kanal 17 zweigen Schrägkanäle 21 in der Lagerbrücke 2 ab, die zu den Lagerorten 22 der Kurbelwelle führen. Die Eintrittsöffnung 22 der Schrägkanäle 21 sind in Fig. 5 näher dargestellt. Die Schrägkanäle 21 können mit den beiden Querkanälen 14, 20 vorzugsweise eine gleiche Öleintrittsöffnung 19a aufweisen. In vorteilhafter Weise sind die Eintrittsöffnungen der Kanäle 19 und 21 bzw. 20 und 21 getrennt.

Der Ölkanal 16 weist einen Zufluß bei 23 auf, der mit einer Ölpumpe 24 verbunden ist. Über einen zwischengeschalteten Ölfilter 25 im Kanal 16 fließt das Öl durch den gehäuseseitigen Kanal 18 zum Ölkanal 15. Vor Eintritt in diesen Kanal 15 durchfließt das Öl einen Öl-/Wasserwärmetauscher 26.

Die Zylinderkopfschrauben 9, 10 und 9a, 10a sind in Bohrungen 30 des Gehäuses 1 sowie der Köpfe 4 und 5 angeordnet, welche gleichzeitig Öldurchführungen bilden. Hierzu weisen sie einen größeren Durchmesser als die Schrauben auf. Von diesen Bohrungen zweigen Verbindungskanäle 31 in den Ölkanal 15 ab. Ebenfalls sind in der zweiten Gehäusehälfte 6 Verbindungskanäle 32 von den Bohrungen der Bolzen 9, 10 in den Ölkanal 17 vorgesehen. Hierdurch kann das Öl von den Ölkanälen 15 und 17 zu jeder Kopfseite 4, 5 durch die Bohrungen der Zylinderkopfschrauben 9, 9a und 10, 10a fließen, wozu von den Bohrungen jeweils ein im Kopf angeordneter Schrägkanal 33 abzweigt.

Wie insbesondere aus den Fig. 6 und 7 näher zu erkennen ist, erstrecken sich die Ölkanäle 15, 16 und 17 nahezu über die gesamte Länge des Kurbelgehäuses 1, wobei in den Gehäusehälften 5 an beiden Längsseiten die Ölkanäle 15, 16 und an der Gehäusehälfte 6 nur an einer Längsseite der Ölkanal 17 angeordnet ist.

Jede Hälfte 5,6 des Zylinderkurbelgehäuses 1 weist mindestens sich gegenüberliegende angegossene Kühlkanäle 35, 36 auf. Zwischen den Kühlkanälen 35 einer Gehäuseseite ist eine Anlasseraufnahme 37 vorgesehen, die der Gehäusehälfte 6 zugeordnet ist und mit der Trennebene a-a endet.

Gegenüberliegend an der anderen Gehäuseseite sind symmetrisch zur Trennebene a-a in die Gehäusehälften 5, 6 integriert zwei trichterförmig zulaufende Wandungen38, 39 einer Ölfangeinrichtung angegossen. Innerhalb dieser Einrichtung ist eine Zwischenwelle 40 gelagert. Diese Einrichtung ist zwischen Wänden 41, 42, welche von Kühlkanälen 36 abzweigen, angeordnet. Der von den Wänden 41, 42 gebildete Raum wird mittels eines Deckels 43 abgeschlossen und bildet eine Ölwanne. In den Wänden 41, 42 sind Öl-Durchtrittsöffnungen 44 vorgesehen.

## Patentansprüche

1. Brennkraftmaschine, insbesondere Boxermotor, mit einem in Kurbelwellenlagermitte längsgeteilten Zylinderkurbelgehäuse (1) sowie einer Lagerbrücke (2), welche über Zylinderkopfschrauben (9, 10) mit dem Kurbelgehäuse (1) verbunden ist, **dadurch gekennzeichnet**, daß das Zylinderkurbelgehäuse (1) mit der Lagerbrücke (2) eine gemeinsame vertikale Trennebene (a-a) aufweist und beide Lagerbrückenhälften (2a, 2b) einerseits über Lagerstuhlschrauben (7, 8) miteinander verbunden sind und andererseits die Lagerbrücke (2) über Zylinderkopfschrauben (9, 10 und 9a, 10a) zwischen den zu beiden Seiten der Lagerbrücke (2) angeordneten Kurbelgehäusehälften (5, 6) unter Bildung von Ölkanälen (15, 16 und 17) gehalten ist und über die Schrauben (9, 10 und 9a, 10a) gleichzeitig Zylinderköpfe (3, 4) am Kurbelgehäuse (1) befestigbar sind.

2. Brennkraftmaschine nach Anspruch 1, **dadurch gekennzeichnet**, daß die Lagerstuhlschrauben (7, 8) jeweils gleichgerichtet in der Lagerbrücke (2) und die Zylinderkopfschrauben (9, 10) des Zylinderkopfes (3) und der Gehäusehälfte (6) den Schrauben (9a, 10a) des Zylinderkopfes (4) und der Gehäusehälfte (5) entgegengerichtet angeordnet sind.

3. Brennkraftmaschine nach den Ansprüchen 1 oder 2, **dadurch gekennzeichnet**, daß die Zylinderkopfschrauben (9, 10 und 9a, 10a) teilweise in Öldurchführungen bildenden Bohrungen (30) des Gehäuses (1) und des Kopfes (3, 4) angeordnet sind, welche ausgangsseitig des Gehäuses (1) bzw. der Gehäusehälften (5, 6) in einer Anlagefläche (12 und 11) einen Verbindungskanal (31, 32) zu den Ölkanälen (15, 17) im Zylindergehäuse (1) aufweisen und die Bohrungen (30) mit einem Schrägkanal (33) im Zylinderkopf (3, 4) verbunden sind.

4. Brennkraftmaschine nach Anspruch 1 oder einem der vorhergehenden Ansprüche, **dadurch gekennzeichnet**, daß die Ölkanäle (15, 16 und 17) nur in den Flächen (11, 12) des Zylinderkurbelgehäuses (1) angeordnet und jeweils von einer gegenüberstehenden Anlagefläche (13, 14) der Lagerbrücke (2) abgeschlossen sind.

5. Brennkraftmaschine nach Anspruch 1 oder einem der vorhergehenden Ansprüche, **dadurch gekennzeichnet**, daß die Ölkanäle (15, 16 und 17) im Zylinderkurbelgehäuse (1) sich annähernd über die gesamte Länge zu beiden Längsseiten jeder Gehäusehälfte (6) erstrecken und die Kanäle (15 und 16) miteinander über mindestens einen Gehäusequerkanal (18) verbunden sind und gegenüberliegende Ölkanäle (15, 17) der Gehäusehälften (5, 6) an Schräg- und Querkanälen (21, 19, 20) in der Lagerbrücke (2) angeschlossen sind.

6. Brennkraftmaschine nach Anspruch 1 oder einem der vorhergehenden Ansprüche, **dadurch gekennzeichnet**, daß mindestens ein Querkanal (19, 20) oberhalb der Kurbelwellenlagerung vorgesehen ist, der mit den zu den Lagerstellen (22) geführten Schrägkanälen (21) jeweils in den Ölkanal an der Längsseite mündet.

7. Brennkraftmaschine nach Anspruch 1 oder einem der vorhergehenden Ansprüche, **dadurch gekennzeichnet**, daß der Ölkanal (16) der einen Längsseite in der Gehäusehälfte (5) mit einer Ölpumpe (24) verbunden ist und zwischen einer Zu- und Abflußbohrung (16a, 16b) des Kanals (16) ein Ölfilter (25) angeordnet ist und zwischen diesem Ölkanal (16) und dem weiteren Ölkanal (15) an der anderen Längsseite der Gehäusehälfte (5) ein Öl-/Wasser-Wärmetauscher (26) vorgesehen ist.

8. Brennkraftmaschine nach Anspruch 1 oder einen der vorhergehenden Ansprüche, **dadurch gekennzeichnet**, daß die eine Gehäusehälfte (5) an beiden Längsseiten jeweils den Ölkanal (15, 16) aufweist, wobei die andere Gehäusehälfte (6) nur an einer Längsseite den Ölkanal (17) aufweist, in den die Querkanäle (19, 20) der Lagerbrücke (2) einmünden.

9. Brennkraftmaschine nach Anspruch 1 oder einem der vorhergehenden Ansprüche, **dadurch gekennzeichnet**, daß jede Hälfte (5, 6) des Zylinderkurbelgehäuses (1) mindestens sich gegenüberliegende angegossene Kühlkanäle (35, 36) aufweist und jeweils zwischen zwei Kühlkanälen (35) einer Gehäuseseite eine in der Gehäusehälfte (6) integrierte Anlasseraufnahme (37) angeordnet ist.

10. Brennkraftmaschine nach Anspruch 9, **dadurch gekennzeichnet**, daß zwischen zwei Kühlkanälen (36) der weiteren Gehäuseseite in der Gehäusetrennebene (a-a) zusammentreffende, trichterförmig zulaufende Wandungen (38, 39) vorgesehen sind, zwischen denen eine Zwischenwelle (40) gelagert ist.

11. Brennkraftmaschine nach den Ansprüchen 9 oder 10, **dadurch gekennzeichnet**, daß von den Kühlkanälen (36) Wandungen (41, 42) zur Bildung einer Ölwanne abzweigen, in der die trichterförmig zulaufenden Wandungen (38, 39) angeordnet sind, welche Öffnungen (44) zum Öldurchtritt aufweisen.

## Claims

1. An internal-combustion engine, in particular an engine with opposed cylinders, with a cylinder crankcase (1) divided longitudinally in the middle of the crankshaft bearing and a bearing bridge (2) connected to the crankcase (1) by way of cylinder-head bolts (9, 10), **characterized in that** the cylinder crankcase (1) has a common vertical separation plane (**a-a**) with the bearing bridge (2), and the two bearing-bridge halves (2a, 2b) are connected to each other by way of bearing-block bolts (7, 8) on the one hand, and the bearing bridge (2) is held by way of cylinder-head bolts (9, 10 and 9a, 10a) between the crankcase halves (5, 6) arranged on both sides of the bearing bridge (2) so as to form oil ducts (15, 16 and 17) on the other hand, and cylinder heads (3, 4) can be secured to the crankcase (1) at the same time by way of the bolts (9, 10 and 9a, 10a).

2. An internal-combustion engine according to Claim 1, **characterized in that** the bearing-block bolts (7, 8) are each arranged in the same direction in the bearing bridge (2), and the cylinder-head bolts (9, 10) of the cylinder head (3) and of the crankcase half (6) are arranged in the opposite direction to the bolts (9a, 10a) of the cylinder head (4) and of the crankcase half (5).

3. An internal-combustion engine according to Claim 1 or 2, **characterized in that** the cylinder-head bolts (9, 10 and 9a, 10a) are arranged in part in bores (30) in the crankcase (1) and the head (3, 4) which form oil channels and which have a connecting duct (31, 32) to the oil ducts (15, 17) in the cylinder crankcase (1) on the outlet side of the crankcase (1) and the crankcase halves (5, 6) respectively, and the bores (30) are connected to an oblique duct (33) in the cylinder head (3, 4).

4. An internal-combustion engine according to Claim 1 or one of the preceding Claims, **characterized in that** the oil ducts (15, 16 and 17) are arranged only in the faces (11, 12) of the cylinder crankcase (1) and are each closed off by an opposed abutment face (13, 14) of the bearing bridge (2).

5. An internal-combustion engine according to Claim 1 or one of the preceding Claims, **characterized in that** the oil ducts (15, 16 and 17) in the cylinder crankcase (1) extend substantially over the entire length on both longitudinal sides of each crankcase half (6), and the ducts (15 and 16) are connected to each other by way of at least one transverse duct (18) in the crankcase, and opposed oil ducts (15, 17) of the crankcase halves (5, 6) are attached to oblique and transverse ducts (21, 19, 20) in the bearing bridge (2).

6. An internal-combustion engine according to Claim I or one of the preceding Claims, **characterized in that** at least one transverse duct (19, 20) is provided above a crankshaft mounting, and with the oblique ducts (21) extending to the bearing points (22) opens into the respective oil duct on the longitudinal side.

7. An internal-combustion engine according to Claim 1 or one of the preceding Claims, **characterized in that** the oil duct (16) on one longitudinal side in the crankcase half (5) is connected to an oil pump (24), and an oil filter (25) is arranged between a supply and discharge bore (16a, 16b) of the duct (16), and an oil/water heat exchanger (26) is provided between the said oil duct (16) and the further oil duct (15) on the other longitudinal side of the crankcase half (5).

8. An internal-combustion engine according to Claim 1 or one of the preceding Claims, **characterized in that** one crankcase half (5) is provided with the oil duct (15, 16) on both longitudinal sides respectively, wherein the other crankcase half (6) has the oil duct (17) - into which the transverse ducts (19, 20) of the bearing bridge (2) open - only on one longitudinal side.

9. An internal-combustion engine according to Claim 1 or one of the preceding Claims, **characterized in that** each half (5, 6) of the cylinder crankcase (1) has at least mutually opposed integrally cast cooling ducts (35, 36), and a starter mounting (37) integrated in the crankcase half (6) is arranged between two respective cooling ducts (35) on one side of the crankcase.

10. An internal-combustion engine according to Claim 9, **characterized in that** walls (38, 39), which meet in the crankcase separation plane (**a-a**) and converge in the manner of a funnel and between which an intermediate shaft (40) is mounted, are provided between two cooling ducts (36) on the further side of the crankcase.

11. An internal-combustion engine according to Claim 9 or 10, **characterized in that** walls (41, 42) branch off from the cooling ducts (36) to form an oil sump in which the walls (38, 39) converging in the manner of a funnel and having openings (44) for the passage of the oil are arranged.

## Revendications

1. Moteur à combustion interne, en particulier moteur de type à cylindres horizontaux opposés (moteur boxer), avec un carter moteur (1) divisé longitudinalement par l'axe de tourillonnement du vilebrequin, ainsi qu'un pont de palier (2) qui est relié au carter moteur (1) par l'intermédiaire de vis à culasse (9, 10), caractérisé en ce que le carter moteur (1), avec le pont de palier (2), présentent un plan de séparation (a-a) vertical commun et les deux demi-ponts de palier (2a, 2b) étant reliés ensemble, d'une part, par l'intermédiaire de vis de chaise de palier (7, 8) et, d'autre part, le pont de palier (2) étant maintenu, par l'intermédiaire de vis à culasse (9, 10 et 9a, 10a), entre les moitiés de carter de vilebrequin (5, 6) disposées des deux côtés des ponts de palier (2), en constituant des canaux à huile (15, 16 et 17) et simultanément des culasses (3, 4) pouvant être fixées sur le carter moteur (1) par l'intermédiaire des vis (9, 10 et 9a, 10a).

2. Moteur à combustion interne selon la revendication 1, caractérisé en ce que les vis à chaise de palier (7, 8) sont disposées chaque fois orientées dans le même sens dans le pont de palier (2) et les vis à culasse (9, 10) de la culasse (3) et du demi-carter (6) étant disposées en sens inverse des vis (9a, 10a) de la culasse (4) et du demi-carter (5).

3. Moteur à combustion interne selon la revendication 1 ou 2, caractérisé en ce que les vis à culasse (9, 10 et 9a, 10a) sont disposées partiellement dans des perçages (30), formant des passages d'huile, du carter (1) et de la culasse (3, 4), qui présentent, côté sortie du carter (1), ou des demi-carters (5, 6), dans une surface d'appui (12 et 11), un canal de liaison (31, 32) allant aux canaux d'huile (15, 17) ménagés dans le carter de cylindre (1), et les perçages (30) étant reliés à l'aide d'un canal oblique (33) ménagé dans la culasse (3, 4).

4. Moteur à combustion interne selon la revendication 1 ou l'une des revendications précédentes, caractérisé en ce que les canaux d'huile (15, 16 et 17) ne sont disposés que dans les surfaces (11, 12) du carter moteur (1) et sont chaque fois délimités par une surface d'appui (13, 14), placée en regard, du pont de palier (2).

5. Moteur à combustion interne selon la revendication 1 ou l'une des revendications précédentes, caractérisé en ce que les canaux à huile (15, 16 et 17) s'étendent dans le carter moteur (1) à peu près sur l'ensemble de la longueur sur les deux côtés longitudinaux de chaque demi-carter (6) et les canaux (15 et 16) sont reliés ensemble par l'intermédiaire d'au moins un canal transversal de carter (18) et des canaux d'huile (15, 17) opposés, des demi-carters (5, 6), étant raccordés à des canaux obliques et transversaux (21, 19, 20) ménagés dans le pont de palier (2).

6. Moteur à combustion interne selon la revendication 1 ou l'une des revendications précédentes, caractérisé en ce qu'au moins un canal transversal (19, 20) est prévu au-dessus du dispositif palier de vilebrequin, ce canal débouchant par les canaux obliques (21) guidés vers les points de tourillonnement (22), chaque fois dans le canal d'huile, sur le côté longitudinal.

7. Moteur à combustion interne selon la revendication 1 ou l'une des revendications précédentes, caractérisé en ce que le canal à huile (16) appartenant à un côté longitudinal dans le demi-carter (5) est relié à une pompe à huile (24) et un filtre à huile (25) étant disposé entre les perçages d'amenée et d'évacuation (16a, 16b) du canal (16), un échangeur de chaleur huile/eau (26) étant prévu entre ce canal à huile (16) et l'autre canal à huile (15), dans l'autre côté longitudinal du demi-carter (5).

8. Moteur à combustion interne selon la revendication 1 ou l'une des revendications précédentes, caractérisé en ce qu'une moitié de carter (5) présente, sur chacun des deux côtés longitudinaux, le canal à huile (15, 16), l'autre demi-carter (6) ne présentant, que sur un côté longitudinal, le canal à huile (17) dans lequel débouchent les canaux transversaux (19, 20) du pont de palier (2).

9. Moteur à combustion interne selon la revendication 1 ou l'une des revendications précédentes, caractérisé en ce que chaque moitié (5, 6) du carter moteur (1) présente au moins des canaux de refroidissement (35, 36) moulés et opposés et chaque fois entre deux canaux de refroidissement (35) d'un côté de carter étant disposé un logement de démarreur (37) intégré dans la moitié de carter (6).

10. Moteur à combustion interne selon la revendication 9, caractérisé en ce que, entre deux canaux de refroidissement (36) de l'autre moitié de carter, sont prévus dans le plan de séparation de carter (a-a) des parois (38, 39) se rejoignant, convergeant en entonnoir, parois entre lesquelles est monté un arbre intermédiaire (40).

11. Moteur à combustion interne selon la revendication 9 ou 10, caractérisé en ce que des parois (41, 42) destinées à constituer un bac à huile, dans lequel sont disposées les parois (38, 39) convergeant en entonnoir et présentant des ouvertures (44) destinées au passage de l'huile, se ramifient depuis les canaux de refroidissement (36).
